# EUROPÄISCHE PATENTSCHRIFT

(11) **EP 0 959 166 B1**
(45) Veröffentlichungstag und Bekanntmachung des Hinweises auf die Patenterteilung: **26.03.2003**
(21) Anmeldenummer: 99250162.7
(22) Anmeldetag: 21.05.1999
(51) Int. Cl.: D06B 15/02

(54) **Vorrichtung zum Bearbeiten einer Warenbahn**
Device for treating a fabric
Dispositif pour le traitement d'une étoffe textile

(30) Priorität: 23.05.1998 DE 29809883 U
(43) Veröffentlichungstag der Anmeldung: 24.11.1999
(73) Patentinhaber: Johannes Zimmer Beteiligungs- und Verwaltungs GmbH, 9020 Klagenfurt (AT)
(72) Erfinder: Zimmer, Johannes, 9020 Klagenfurt (AT)
(74) Vertreter: Patentanwälte Wenzel & Kalkoff

(56) Entgegenhaltungen:
- EP-A- 0 534 930
- DE-U- 29 619 695
- US-A- 2 878 778
- US-A- 3 760 615

## Beschreibung

Die Erfindung betrifft eine Vorrichtung zum Bearbeiten einer Warenbahn, umfassend eine in Vorrichtungslänge sich erstrekkende stationär angeordnete Gegenwalze, eine zur Anpressung gegen letztere verlagerbare Arbeitswalze mit im Verhältnis zum Gegenwalzendurchmesser kleinem Durchmesser, eine Anpreßeinrichtung, mittels der die Arbeitswalze längs einer über die Arbeitsbreite durchgehenden und die Warenbahn durchlassenden Anpreßzone gegen die Gegenwalze preßbar ist, wobei die Anpreßeinrichtung einen Preßkörper mit einer Anpreßfläche aufweist, gegen die die Arbeitswalze in ihrem der Anpreßzone gegenüberliegenden Umfangsbereich zur Anlage gelangt, und ein getrennt von dem Preßkörper angeordnetes Stützelement mit einer Stützfläche, an der die Arbeitswalze im Anpreßbetrieb zur Anlage gelangt. Solche Vorrichtungen werden insbesondere als Färbevorrichtungen zum Abquetschen, d.h. zum Entwässern und Färben von mit Farbe übersättigten Bahnen, sogenannten Foulards verwendet.

Eine gattungsgemäße Vorrichtung ist aus EP 0 534 930 bekannt. Dort sind ein stationäres sowie ein bewegliches Lagerbett jeweils mit wenigstens einem zylindrischen Anpreßkörper zur Anpreßlagerung einer Arbeitswalze vorgesehen, die als mitlaufende, von einer ortsfest gelagerten Gegenwalze angetriebene Rolle vorgesehen ist. Der stationäre Anpreßkörper ist ein Stützkörper, der als passiver Gegendruckkörper im wesentlichen gegen durch die Gegenwalze auf die Arbeitsrolle ausgeübte Mitnahmekraft wirkt. Bei einer solchen bekannten Anordnung kommt es zu nachteiligen Keilwirkungen und Kraftverhältnissen zwischen den Anpreß-/Stützkörpern. Der Lauf der Arbeitsrolle ist beieinträchtigt, und Schwierigkeiten zur Reproduktion von Betriebsverhältnissen können auftreten. Solchen nachteiligen Wirkungen versucht man dadurch zu begegnen, daß Lagerbetten mit elastischen Polstern und biege-anpaßbaren Rollen vorgesehen werden. Gemäß DE-U-296 19 695 wird vorgeschlagen, die Arbeitswalze in der Anpreßposition mit drei Freiheitsgraden bewegbar anzuordnen, wobei ein Anpreßkörper mit einem Lagerbett versehen sein muß, in das die Arbeitswalze eingreift. Eine stationäre Gegenwalze bildet eine Antriebswalze, um die Bewegungslagerung des Anpreßkörpers in Kombination mit der Arbeitswalze zu ermöglichen. Für den Fall, daß in der Arbeitszone eine nur geringe Reibungskraft wirkt, muß die Arbeitsrolle zusätzlich angetrieben werden. Mit einer solchen Vorrichtung wird eine selbsttätige Anpassung der Arbeitsrolle an den Betriebszustand erreicht. In einigen Fällen treten jedoch Schwierigkeiten hinsichtlich reproduzierbarer Bearbeitungsergebnisse auf.

Bei einer noch anderen Vorrichtung (US 2 878 778) wird eine Bahn zwischen zwei Anpreßrollen hindurchgeführt. Jede Anpreßrolle ist an einem Paar Gegenrollen gelagert. Eine der Anpreßrollen und die Gegenanlagerollen werden angetrieben. Die Bauweise der Vorrichtung ist aufwendig. Mit der Vielzahl von Rollen entstehen Probleme hinsichtlich Einstellung, Reproduzierbarkeit und Reinigung.

Demgegenüber liegt der Erfindung das Ziel zugrunde, eine gattungsgemäße Vorrichtung zum Bearbeiten von Warenbahnen insbesondere hinsichtlich einfacher Bauweise, Rüst- und Bedienbarkeit, Einstellbarkeit, Arbeitsfunktionen und -ergebnisse sowie Vorrichtungsreinigung zu verbessern.

Diese Ziele werden in Verbindung mit den Merkmalen der eingangs genannten Vorrichtung dadurch erreicht, daß die verlagerbare Arbeitswalze mit einem Antrieb, der die Querbewegbarkeit der Arbeitswalze nicht beeinträchtigt, verbunden ist und einen Umfangsantrieb für die mitlaufend gelagerte Gegenwalze bildet, wobei die Arbeitswalze in ihrer angetriebenen und angepreßten Position die Warenbahn durch die Anpreßzone treibt, das Stützelement, in Drehrichtung der Arbeitswalze betrachtet, vor der Anpreßzone im Bereich zwischen dieser und dem Preßkörper angeordnet ist und der Einlauf der Warenbahn in die Anpreßzone zwischen dem Stützelement und der Gegenwalze vorgesehen ist. Eine wesentliche Maßnahme besteht darin, daß die Arbeitswalze, deren Durchmesser im Verhältnis zum Gegenwalzendurchmesser klein ist, derart die unmittelbare Antriebsquelle der Vorrichtung bildet, daß die Gegenwalze über die Warenbahn nur mitlaufend gedreht wird, ohne daß letztere selbst angetrieben wird. Das Stützelement ist an der dem Bahneinlauf zugewandten Vorrichtungsseite unabhängig von der Anpreßeinrichtung im Bereich zwischen dieser und der Gegenwalze vorgesehen. Diese Anordnung des Stützelements vor der Anpreßzone trägt dazu bei, daß der Lauf der in Anpreßrichtung und quer dazu verlagerbaren Arbeitswalze stabilisiert ist. Im übrigen sorgt der Antrieb durch die kleine Walze für einen besonders ruhigen und stabilen Lauf der Walzen. Aufgrund der Anordnung des Stützelements in Kombination mit dem Eigenantrieb der verlagerbaren Arbeitswalze und der Drehmitnahme der Gegenwalze sind dynamische Kraftwirkungen auf das Stützelement reduziert. Es ist ebenfalls von Vorteil, daß, in Drehrichtung der Arbeitswalze gesehen, der Umfangsbereich derselben hinter der Anpreßzone zur Anpreßeinrichtung hin frei bleibt. Dadurch sind Rüstung und Reinigung wesentlich vereinfacht.

Eine besonders vorteilhafte Gestaltung besteht darin, daß der Preßkörper und das Stützelement in stirnseitiger Profilansicht L-förmig mit zumindest nahezu im rechten Winkel stehenden ebenen Gleitflächen angeordnet sind. Diese Anordnung ist vorteilhaft so vorgesehen, daß die Berührungslinien an der Arbeitswalze, in Walzendrehrichtung betrachtet und ausgehend von der Anlagelinie an dem Preßkörper, in Umfangswinkelabständen von ca. 90°, 90°, 180° zu liegen kommen. Dadurch ist auch ein besonders verschleiß- und reibungsarmer Betrieb mit optimaler Reduzierung von aneinandergleitenden Flächen erzielt.

Insbesondere im Zusammenhang mit den vorerwähnten Ausgestaltungen ist es besonders zweckmäßig, daß die Achsen von Arbeitswalze und Gegenwalze in einer gemeinsamen, zumindest nahezu horizontalen Ebene liegen, die Warenbahn von unten nach oben geführt ist und die Arbeitswalze zumindest mit dem größten Teil ihres Eigengewichts an der Stützkörperfläche zu liegen kommt. Insbesondere für diese Vorrichtungsanordnung ist es zweckmäßig, daß der Preßkörper als Platte ausgebildet ist, die an der den Bahnauslauf aufweisenden Vorrichtungsseite entnehmbar zwischen die Arbeitswalze und eine Druckerzeugungseinrichtung der Anpreßeinrichtung setzbar ist. Von besonderem Vorteil ist es auch, wenn der Preßkörper zur Anpressung mit wenigstens zwei Freiheitsgraden bewegbar und dabei unter Abstützung an einem stationären Element zwischen der Druckerzeugungseinrichtung und der Arbeitswalze angeordnet ist. Damit sind Arbeitspositionierung und Laufstabilisierung für ein breites Anwendungs- und Einstellspektrum verwirklicht.

Insbesondere in Kombination mit der Horizontalanordnung von Arbeitswalze und Gegenwalze kann der Preßkörper zweckmäßig an dem Scheitel der Arbeitswalze anliegen, der durch den Abstand A = d + D/2 mit d = Arbeitswalzendurchmesser und D = Gegenwalzendurchmesser von der Achse der Gegenwalze bestimmt ist. Besonders vorteilhaft ist es aber, daß der Preßkörper, in Drehrichtung der Arbeitswalze betrachtet, vor dem genannten Arbeitswalzenscheitel, jedoch in dessen Nähe anliegt. Dabei entspricht der in gerader Linie gemessene Abstand zwischen der Preßkörperanlage und der Gegenwalzeanlage nahezu dem Arbeitswalzendurchmesser. Insbesondere in Kombination mit diesen Anordnungen ist es von besonderem Vorteil, wenn die Stützkörperfläche des Stützelements und die gedachte tangentiale Fläche, die durch die den beiden Walzen gemeinsame Berührungstangente bestimmt ist, unter einem Winkel α ≤ 90° ausgerichtet sind.

Auf die genannten und weitere zweckmäßige und vorteilhafte Ausgestaltungen der Erfindung sind Unteransprüche gerichtet, und besonders zweckmäßige und vorteilhafte Ausbildungsformen oder -möglichkeiten der Erfindung werden anhand der folgenden Beschreibung der in der schematischen Zeichnung dargestellten Ausführungsbeispiele näher beschrieben. Es zeigen
- Fig. 1: im Profilquerschnitt eine erfindungsgemäße Vorrichtung in Arbeitsposition,
- Fig. 2: im Profilquerschnitt eine weitere erfindungsgemäße Vorrichtung in Arbeitsposition und
- Fig. 3: nach Art eines Diagramms eine erfindungsgemäße Vorrichtung in Verbindung mit einer Pendelwalzensteuerung.

Erfindungsgemäße Vorrichtungen 1 (Färbemaschinen) gemäß Fig. 1 bis 3 umfassen einen über die Vorrichtungslänge durchgehenden maschinen-stationären Tragbalken 13, eine daran angeordnete Anpreßeinrichtung 2, ein ebenfalls daran angeordnetes plattenartiges Stützelement 3, eine in Vorrichtungslänge sich erstreckende stationär an der Maschine angeordnete Gegenwalze 6 und eine zur Anpressung gegen letztere verlagerbare Arbeitswalze 5 mit im Verhältnis zum Gegenwalzendurchmesser D kleinem Durchmesser d. Das Stützelement 3 untergreift die Arbeitswalze 5, wobei diese auf einer ebenen Gleitstützfläche 30 des Stützelements 3 aufliegt.

Die Anpreßeinrichtung 2 weist einen plattenförmigen, über die Vorrichtungslänge durchgehenden Preßkörper 4 auf, der mit einer ebenen zur Anlage gegen die Arbeitswalze 5 kommenden Gleitanpreßfläche 40 ausgestattet ist. Mittels der Anpreßeinrichtung 2 ist die Arbeitswalze 5 längs einer eine Warenbahn 8 durchlassenden Anpreßzone 7 gegen die Gegenwalze 6 zum Abquetschen der Bahn 8 preßbar. Vorzugsweise ist die Oberfläche der Arbeitswalze 5 gummiert. Der Walzenkern der Walze 6 besteht vorzugsweise aus rostfreiem Stahl. Die Oberfläche kann z.B. verchromt sein, oder sie ist mit einem elastischen Mantel aus Kunststoff, Gummi od.dgl. ausgestattet.

Die Arbeitswalze 5 ist in alle Richtungen quer zur Vorrichtungslänge verlagerbar und stirnseitig über ein Kardangelenk 91, das die Querbewegbarkeit nicht beeinträchtigt, mit einem durch einen Antriebsmotor gebildeten Walzenantrieb 9 verbunden. Hingegen ist die stationäre Gegenwalze 6 ohne Eigenantrieb drehbar um ihre Achse 60 an einem nicht dargestellten Vorrichtungsgestell gelagert. In der angepreßten Position treibt einzig und allein die Arbeits- und Antriebswalze 5 die Warenbahn 8 durch die in der Anpreßzone 7 gebildete Quetschfuge. Dabei wird die Gegenwalze 6 mittels der Arbeitswalze 5 mitlaufend gedreht.

Bei dem Ausführungsbeispiel gemäß Fig. 1 und auch in der Diagrammdarstellung der Fig. 3 liegen die Achse 50 der Arbeitswalze 5 und die Achse 60 der Gegenwalze 6 in einer gemeinsamen horizontalen Ebene 100. Dabei erstreckt sich auch die Stützfläche 30 des Stützelements 3 parallel zu der horizontalen Ebene 100. Die ebene Anpreßfläche 40 des Preßkörpers 4 ist senkrecht zur Stützfläche 30 gerichtet. Infolgedessen befindet sich die Arbeitswalze 5 in einer im Profil L-förmigen Aufnahme mit zur Anpressung gegenüber der Rückwand 130 des Tragbalkens 13 verlagerbarer Anpreßfläche 40. Diese liegt an dem Scheitel 51 der Arbeitswalze 5 an, der durch den Abstand A = d + D/2 von der Achse 60 der Gegenwalze 6 bestimmt ist, wobei d der Außendurchmesser der Arbeitswalze 5 und D der Außendurchmesser der Gegenwalze 6 ist.

Zum Beispiel ist der Durchmesser d der Arbeitswalze etwa halb so groß wie der Durchmesser D der Gegenwalze 6. Man erkennt, daß sich bei einer solchen Dimensionierung in Verbindung mit der beschriebenen Walzenanordnung die Stützelement-Stützfläche 30 quer zu der im Bereich des Einlaufs der Warenbahn 8 sich erstreckenden Umfangsfläche 61 der Gegenwalze 6 erstreckt. Dabei sind die Stützkörperfläche 30 und die gedachte tangentiale Fläche 71, die durch die den beiden Walzen 5, 6 gemeinsame Berührungstangente bestimmt ist, unter einem Winkel α = 90° ausgerichtet. So kommt die Arbeitswalze 5 in der anpreßfreien Position mit ihrem Eigengewicht gegen die Stützfläche 30 zu liegen.

Auch bei dem Ausführungsbeispiel gemäß Fig. 2 ist der Aufnahme- und Betriebsraum für die Arbeitswalze 5 durch eine L-förmige Anordnung der Gleitflächen 40, 30 des Preßkörpers 4 und des Stützelements 3 bestimmt. Im Unterschied zu der Vorrichtung in Fig. 1 befindet sich die L-Anordnung mit einem Kippwinkel β in gekippter Lage gegenüber der Horizontalebene 100, in der die Walzenachse 60 liegt. Die gedachte Hauptwirkungsebene 200 der Anpreßeinrichtung 2, in der die Achse 50 der Arbeitswalze 51 liegt und die sich parallel zur Stützfläche 30 erstreckt, ist mit dem relativ kleinen Winkel β, zum Beispiel in der Größenordnung von 5° bis 7°, gegenüber der Horizontalebene 100 nach unten geneigt. In regulärer Anpreßposition ist die Anpreßfläche 40 senkrecht zu der Stützfläche 30 gerichtet. Die zugehörige reguläre Anpreßlinie 400, die sich in Vorrichtungslänge erstreckt, liegt dann in der Ebene 200.

Wie aus Fig. 2 ersichtlich, befinden sich auch bei der Anordnung in Kipplage mit geneigter Ebene 200 die wirksamen Anpreßlinien 400, 700 längs der Arbeitswalze 50 nahezu im Durchmesserabstand d. Dabei liegt die Anpreßlinie 400, in Drehrichtung r der Arbeitswalze 5 betrachtet, vor und in der Nähe zu dem Arbeitswalzenscheitel 51, desser Lage durch den Abstand A = d + D/2 von der Achse 60 bestimmt ist. Aufgrund der beschriebenen Anordnung ist der Winkel α entsprechend dem Umfangswinkel τ zwischen dem Scheitel 51 und der regulären Anpreßlinie 400 kleiner als 90°.

Wie in Fig. 2 dargestellt, ist es besonders vorteilhaft, daß der kippbar gegen die Schlauchelemente 21 und die Arbeitswalze 5 angeordnete Preßkörper 4 als frei von oben hineinstellbare und herausnehmbare Platte vorgesehen sein kann, die zu diesem Zweck vorteilhaft mit einem oder mehreren gestrichelt dargestellten Handhabungsgriffen 41 ausgestattet sein kann.

Wie aus Fig. 1 und 2 ersichtlich, kann die Arbeitswalze 5 auf bequeme Weise durch den nach oben offenen Raum zwischen Anpreßeinrichtung 2 und Gegenwalze 6 zum Einsetzen und Entnehmen gehandhabt werden. Dabei braucht die Anpreßeinrichtung 2 lediglich drucklos geschaltet zu werden, ohne daß eine Verlagerung oder Bewegung des Tragbalkens 13 erforderlich ist, da der öffnungsbereich zwischen dem Anpreßkörper 4 und der Gegenwalze 6 dem lichten Durchmesser d der Arbeitswalze 5 entspricht. Herkömmliche zu verfahrende Tragbalken entfallen.

Zweckmäßig umfaßt die Anpreßeinrichtung 2 eine Druckerzeugungseinrichtung 20 mit längs der Vorrichtungslänge über die Arbeitsbreite verteilt angeordneten Druckschlauchelementen 21. Diese bilden Anpreßzonen, die in Reihenanordnung die gesamte Arbeitsbreite abdecken. Jedes Schlauchelement ist mit einer ein Druckmedium, z.B. Druckluft liefernden, in der Zeichnung nicht dargestellten Quelle verbunden. Mit der gewählten Druckbeaufschlagung der Schlauchelemente 21 erfolgt die gewünschte Anspressung über die Arbeitsbreite.

Die Schlauchelemente 21 sind, wie aus Fig. 1 und 2 ersichtlich, zwischen der stationären Rückwand 130 des Tragbalkens 13 und der Rückfläche des Preßkörpers 4 angeordnet. Gemäß Fig. 1 ist die Wand 130 der Boden einer in Profil U-förmigen Führungsaufnahme für den Preßkörper 4. Dieser ist infolgedessen nur translatorisch längs der der Stützkörperfläche 30 entsprechenden Führungsfläche 301 verschiebbar.

Wie in Fig. 2 dargestellt, ist es jedoch von besonderem Vorteil, den Preßkörper 4 zur Anpressung mit wenigstens zwei Freiheitsgraden bewegbar zwischen den Druckschlauchelementen 21 und der Arbeitswalze 5 anzuordnen. Dabei ist der Preßkörper 4 durch einen plattenartigen, über die Arbeitsbreite durchgehenden Balken gebildet, der mit seiner unteren Längskante 43 kippbar auf der an dem Tragbalken 13 hervorragenden Trag-/Führungsfläche 301 aufsteht. Infolge dieser Anordnung kann sich der Preßkörper 4 mit seiner ebenen Anpreßfläche 40 in Kombination mit der beschriebenen Schlauchanpressung selbsttätig gegen die Arbeitswalze 5 ausrichten. Im Betrieb werden Abweichungen von der regulären Anlageposition ausgeglichen, wobei den Abweichungen entgegengewirkt wird.

Bei einem anhand der Fig. 3 dargestellten Ausführungsbeispiel ist, in Bahnlaufrichtung B gesehen, hinter der Gegenwalze 6 eine an sich bekannte Pendelwalzensteuerungs-Einrichtung 80 vorgesehen. Eine Einrichtung dieser Art ist zweckmäßig und vorteilhaft Bestandteil der Vorrichtungen in Fig. 1 und 2. Sie umfaßt eine schwenkbar gelagerte Rolle 83 und eine gegebenenfalls angetriebene Umlenk- und Schlupfwalze 84. Die Bahn 8 ist über die Walze 84 geführt, und die Rolle 83 greift an der Bahn 8 im Streckenabschnitt zwischen der Gegenwalze 6 und der Umlenkwalze 84 an.

In der erfindungsgemäßen Vorrichtung steuert die Einrichtung 80 im Gegensatz zu üblichen Einrichtungen ähnlicher Art nicht die Bahnspannung, sondern nur den Weitertransport der Bahn 8 hinter der Walze 84. Zur besonders zweckmäßigen Ausgestaltung der erfindungsgemäßen Vorrichtung 1 bildet die Einrichtung 80 eine vorteilhafte Ergänzungseinrichtung in Kombination mit der Vorrichtung 1. So kann die Einrichtung 80 im Bedarfsfall so eingestellt werden, daß die Beförderung der Bahn 8 durch die Anpreßzone 7 und die anschließende Weiterbeförderung bis zum Ablösen der Bahn 8 von der Walze 6 ohne Bahnzugspannung erfolgt. Dies ist in Kombination mit der Antriebsanpressung erreicht, die durch den an der verlagerbaren Arbeitswalze 5 angreifenden Axialantrieb 9 bewirkt wird und die im Zuge der Kraftübertragung *von* der Arbeitswalze 5 über die Anpreßzone 7 durch die Bahn 8 auf die Walze 6 bzw. den teilweise an dieser umschlingend anliegenden Bahnabschnitt hindurchwirkt. Damit erreicht man in optimaler Weise die erfindungsgemäß vorgesehene ausschließliche Einleitung der Antriebsleistung von der Arbeitswalze 5 her zur Drehbewegung der Walze 6.

## Patentansprüche

1. Vorrichtung (1) zum Bearbeiten einer Warenbahn (8), umfassend eine in Vorrichtungslänge sich erstreckende stationär angeordnete Gegenwalze (6), eine zur Anpressung gegen letztere verlagerbare Arbeitswalze (5) mit im Verhältnis zum Gegenwalzendurchmesser (D) kleinem Durchmesser (d), eine Anpreßeinrichtung (2), mittels der die Arbeitswalze (5) längs einer über die Arbeitsbreite durchgehenden und die Warenbahn (8) durchlassenden Anpreßzone (7) gegen die Gegenwalze (6) preßbar ist, wobei die Anpreßeinrichtung (2) einen Preßkörper (4) mit einer Anpreßfläche (40) aufweist, gegen die die Arbeitswalze (5) in ihrem der Anpreßzone (7) gegenüberliegenden Umfangsbereich zur Anlage gelangt, und ein getrennt von dem Preßkörper (4) angeordnetes Stützelement (3) mit einer Stützfläche (30), an der die Arbeitswalze (5) im Anpreßbetrieb zur Anlage gelangt, **dadurch gekennzeichnet, daß** die verlagerbare Arbeitswalze (5) mit einem Antrieb (9) ,der die Querbewegbarkeit der Arbeitswalze (5) nicht beeinträchtigt, verbunden ist und einen Umfangsantrieb für die mitlaufend gelagerte Gegenwalze (6) bildet, wobei die Arbeitswalze (5) in ihrer angetriebenen und angepreßten Position die Warenbahn (8) durch die Anpreßzone (7) treibt, das Stützelement (3), in Drehrichtung (r) der Arbeitswalze (5) betrachtet, vor der Anpreßzone (7) im Bereich zwischen dieser und dem Preßkörper (4) angeordnet ist und der Einlauf der Warenbahn (8) in die Anpreßzone (7) zwischen dem Stützelement (3) und der Gegenwalze (6) vorgesehen ist.

2. Vorrichtung nach Anspruch 1, **dadurch gekennzeichnet, daß** das Stützelement (3) mit einer Stützfläche (30) versehen ist, die sich quer zu der im Bereich des Bahneinlaufs erstreckenden Umfangsfläche (61) der Gegenwalze (6) erstreckt.

3. Vorrichtung nach Anspruch 1 oder 2, **dadurch gekennzeichnet, daß** das Stützelement (3) mit einer ebenen Stützfläche (30) versehen ist.

4. Vorrichtung nach einem der Ansprüche 1 bis 3, **dadurch gekennzeichnet, daß** der Preßkörper (4) mit einer ebenen Anpreßfläche (40) versehen ist.

5. Vorrichtung nach einem der Ansprüche 1 bis 4, **dadurch gekennzeichnet, daß** das Stützelement (3) und der Preßkörper (4) ebene Flächen (30; 40) aufweisen, die zumindest nahezu im rechten Winkel zueinander angeordnet sind.

6. Vorrichtung nach einem der Ansprüche 1 bis 5, **dadurch gekennzeichnet, daß** der Preßkörper (4) an dem Scheitel (51) der Arbeitswalze (5) anliegt, der durch den Abstand A = d + D/2 von der Achse (60) der Gegenwalze (6) bestimmt ist, wobei d der Durchmesser der Arbeitswalze (5) und D der Durchmesser der Gegenwalze (6) ist.

7. Vorrichtung nach einem der Ansprüche 1 bis 5, **dadurch gekennzeichnet, daß** die Anpreßfläche (40) des Preßkörpers (4) so angeordnet und ausgerichtet ist, daß sie an der Arbeitswalze (5), in Drehrichtung (r) derselben betrachtet, vor dem Arbeitswalzenscheitel (51) anliegt, der durch den Abstand A = d + D/2 mit d = Arbeitswalzendurchmesser und D = Gegenwalzendurchmesser von der Achse (60) der Gegenwalze (6) bestimmt ist, wobei die Preßkörperfläche (40) an der Arbeitswalze (5) in der Nähe des genannten Scheitels (51) anliegt.

8. Vorrichtung nach einem der Ansprüche 1 bis 7, **dadurch gekennzeichnet, daß** sich die Stützkörperfläche (30) des Stützelements (3) und die gedachte tangentiale Fläche (71), die bei Anpressung durch die den beiden Walzen (5, 6) gemeinsame Berührungstangente bestimmt ist, unter einem Winkel α ≤ 90° ausgerichtet sind, wobei der in gerader Linie gemessene Abstand zwischen der Anlage des Preßkörpers (4) einerseits und der Anlage der Gegenwalze (6) andererseits an der Arbeitswalze (5) zumindest nahezu deren Durchmesser (d) entspricht.

9. Vorrichtung nach einem der Ansprüche 1 bis 8, **dadurch gekennzeichnet, daß** die Gegenwalze (6), der Preßkörper (4) und der Stützkörper (3) so angeordnet sind, daß die Arbeitswalze (5) zumindest mit dem größten Teil ihres Eigengewichts an der Stützkörperfläche (30) zu liegen kommt.

10. Vorrichtung nach einem der Ansprüche 1 bis 9, **dadurch gekennzeichnet, daß** die Achsen (50, 60) der Arbeitswalze (5) und der Gegenwalze (6) in einer gemeinsamen, zumindest nahezu horizontalen Ebene (10) liegen, wobei der Bahnlauf (B) von unten nach oben erfolgt und im Betriebszustand die Arbeitswalze (5) auf der unter ihr liegenden Stützkörperfläche (30) aufliegt.

11. Vorrichtung nach einem der Ansprüche 1 bis 10, **dadurch gekennzeichnet, daß** sie eine Pendelwalzensteuerung (80) umfaßt, die an der von der Gegenwalze (6) ablaufenden Bahn (8) angreift und vorgesehen ist, um beim durch die antreibende Arbeitswalze (5) bewirkten Umfangsantrieb der Gegenwalze (6) die Bahn (8) ohne Bahnzugspannung durch die Anpreßzone (7) und nachfolgend entlang der an der Gegenwalze (6) anliegenden Bahnstrecke zu bewegen.

12. Vorrichtung nach einem der Ansprüche 1 bis 11, **dadurch gekennzeichnet, daß** der Preßkörper (4) zur Anpressung mit wenigstens zwei Freiheitsgraden bewegbar zwischen einer Druckerzeugungseinrichtung (20) und der Arbeitswalze (5) angeordnet ist.

13. Vorrichtung nach einem der Ansprüche 1 bis 12, **dadurch gekennzeichnet, daß** eine Druckerzeugungseinrichtung (20) der Anpreßeinrichtung (2) wenigstens ein längs der Arbeitsbreite sich lang erstrekkendes, gegen den Preßkörper (4) arbeitendes Druckschlauchelement (21) aufweist.

14. Vorrichtung nach einem der Ansprüche 1 bis 13, **dadurch gekennzeichnet, daß** der Preßkörper (4) der Anpreßeinrichtung (2) als Platte ausgebildet und angeordnet ist, die, in bezug auf die Arbeitsdrehrichtung (r) im Bereich der angepreßten Platte betrachtet, durch freien Raum (120) vor der Plattenanpreßstelle (400) sowie oberhalb der Arbeitswalze (5) einsetzbar und entnehmbar ist.

## Revendications

1. Dispositif (1) destiné à traiter une nappe de tissu (8), comportant
- un rouleau antagoniste (6) immobile s'étendant dans la direction longitudinale du dispositif,
- un rouleau de travail (5) de petit diamètre (d) par rapport au diamètre (D) du rouleau antagoniste et déplaçable en vue de presser contre ce dernier,
- un dispositif de pressage (2) au moyen duquel le rouleau de travail (5) peut être pressé contre le rouleau antagoniste (6) le long d'une zone de pressage (7) s'étendant sur la largeur de travail et permettant le passage de la nappe de tissu (8), le dispositif de pressage (2) comportant un corps de pressage (4) doté d'une surface de pressage (40) contre laquelle vient se placer le rouleau de travail (5) dans sa zone périphérique opposée à la zone de pressage (7), et
- un élément d'appui (3) disposé de façon à être séparé du corps de pressage (4) et présentant une surface d'appui (30), contre laquelle vient se placer le rouleau de travail (5) lorsqu'il est en mode de pressage,
**caractérisé en ce que** le rouleau de travail déplaçable (5) est relié à un dispositif d'entraînement (9), qui n'altère pas la mobilité transversale du rouleau de travail (5), et forme un dispositif d'entraînement périphérique pour le rouleau antagoniste (6) monté à rotation, le rouleau de travail (5) entraînant dans sa position entraînée et pressée la nappe de tissu (8) à travers la zone de pressage (7), **en ce que** l'élément d'appui (3) est disposé en avant de la zone de pressage dans la zone entre celle-ci et le corps de pressage (4), vu dans le sens de rotation (r) du rouleau de travail et **en ce que** l'introduction de la nappe de tissu (8) est prévue dans la zone de pressage (7) entre l'élément d'appui (3) et le rouleau antagoniste (6).

2. Dispositif selon la revendication 1, **caractérisé en ce que** l'élément d'appui (3) est doté d'une surface d'appui (30) qui s'étend transversalement à la surface périphérique du rouleau antagoniste (6) s'étendant dans la zone d'introduction de la nappe.

3. Dispositif selon la revendication 1 ou 2, **caractérisé en ce que** l'élément d'appui (3) présente une surface d'appui plane (30).

4. Dispositif selon l'une des revendications 1 à 3, **caractérisé en ce que** le corps de pressage (4) présente une surface de pressage plane (40).

5. Dispositif selon l'une des revendications 1 à 4, **caractérisé en ce que** l'élément d'appui (3) et le corps de pressage (4) présentent des surfaces planes (30 ; 40) qui sont disposées au moins à peu près à angle droit.

6. Dispositif selon l'une des revendications 1 à 5, **caractérisé en ce que** le corps de pressage (4) porte sur le sommet (51) du rouleau de travail (5) qui se trouve à la distance A = d + D/2 par rapport à l'axe (60) du rouleau antagoniste (6), d étant le diamètre du rouleau de travail (5) et D étant le diamètre du rouleau antagoniste (6).

7. Dispositif selon l'une des revendications 1 à 5, **caractérisé en ce que** la surface de pressage (40) du corps de pressage (4) est disposée et orientée de telle sorte qu'elle porte sur le rouleau de travail (5) en avant du sommet du rouleau de travail (51), vu dans le sens de rotation (r) de celui-ci, lequel sommet se trouve à la distance A = d + D/2 par rapport à l'axe (60) du rouleau antagoniste (6), d = diamètre du rouleau de travail et D = diamètre du rouleau antagoniste, la surface du corps de pressage (40) portant contre le rouleau de travail (5) à proximité dudit sommet (51).

8. Dispositif selon l'une des revendications 1 à 7, **caractérisé en ce que** la surface du corps d'appui (30) de l'élément d'appui (3) et la surface tangentielle imaginaire (71), laquelle est définie lors du pressage par la tangente commune aux deux rouleaux (5, 6), sont orientées suivant un angle α ≤ 90°, la distance mesurée en ligne droite entre la position du corps de pressage (4) d'une part et la position du rouleau antagoniste (6) d'autre part contre le rouleau de travail (5) correspondant au moins à peu près à leur diamètre (d).

9. Dispositif selon l'une des revendications 1 à 8, **caractérisé en ce que** le rouleau antagoniste (6), le corps de pressage (4) et le corps d'appui (3) sont agencés de telle sorte que le rouleau de travail (5) vient porter contre le corps d'appui (30) au moins avec la plus grande partie de son poids propre.

10. Dispositif selon l'une des revendications 1 à 9, **caractérisé en ce que** les axes (50, 60) du rouleau de travail (5) et du rouleau antagoniste (6) se trouvent dans un plan commun (10) au moins à peu près horizontal, le défilement (B) de la nappe se faisant de bas en haut et en fonctionnement le rouleau de travail (5) portant sur la surface sous-jacente (30) du corps d'appui.

11. Dispositif selon l'une des revendications 1 à 10, **caractérisé en ce qu'**il comporte une commande à rouleau tendeur (80) qui est en prise avec la nappe (8) défilant depuis le rouleau antagoniste (6) et **en ce que**, lors de l'entraînement périphérique commandé par le rouleau de travail menant (5), il a pour fonction de déplacer la nappe (8) à travers la zone de pressage (7) puis le long de la section de nappe portant contre le rouleau antagoniste (6), sans qu'aucun effort de traction ne soit exercé sur la nappe.

12. Dispositif selon l'une des revendications 1 à 11, **caractérisé en ce que** le corps de pressage (4) est disposé de façon mobile entre un dispositif de génération de pression (20) et le rouleau de travail (5) en vue du pressage avec au moins deux degrés de liberté.

13. Dispositif selon l'une des revendications 1 à 12, **caractérisé en ce qu'**un dispositif de génération de pression (20) du dispositif de pressage (2) comporte au moins un élément de tuyau (21) résistant à la pression et travaillant contre le corps de pressage (4) et s'étendant sur la largeur de travail.

14. Dispositif selon l'une des revendications 1 à 13, **caractérisé en ce que** le corps de pressage (4) du dispositif de pressage (2) est conformé en plaque et disposé de façon à pouvoir être inséré dans l'espace libre (120), et retiré de celui-ci, en avant de l'emplacement (400) de pressage de la plaque ainsi qu'au-dessus du rouleau de travail, vu dans sens de rotation et de travail (r) dans la zone où la plaque est pressée.

## Claims

1. Apparatus (1) for processing a material web (8), comprising a stationary mating roller (6) extending the length of the apparatus, a working roller (5) adapted to be displaced to press against the latter and having a small diameter (d) in relation to the mating roller diameter (D), a pressing device (2) by means of which the working roller (5) can be pressed against the mating roller (6) along a contact zone (7), which is continuous over the working width and allows the material web (8) to pass through it, wherein the pressing device (2) has a pressing body (4) with a pressing surface (40), against which the working roller (5) comes to contact on its peripheral area opposite the contact zone (7), and a supporting component (3), arranged separately from he pressing body (4), with a support body surface (30), on which the working roller (5) comes to lie, **characterized in that** the displaceable working roller (5) is connected to a drive (9) not affecting the transversal movability of the working roller (5) and forms a peripheral drive for the mating roller (6) mounted to revolve with it, wherein the working roller (5) in its driven and pressed-against position drives the material web (8) through the contact zone (7), the supporting component (3), viewed in the direction of rotation (r) of the working roller (5), is located in front of the contact zone (7) in the area between the latter and the pressing body (4), and the entering of the web (8) into the contact zone (7) is provided between the supporting component (3) and the mating roller (6).

2. Apparatus according to claim 1, **characterized in that** the supporting element (3) is provided with a support surface (30), which extends transverse to the peripheral area (61) of the mating roller (6) extending in the area of the web entrance.

3. Apparatus according to claim 1 or 2, **characterized in that** the supporting component (3) is provided with a flat support surface (30).

4. Apparatus according to any one of claims 1 to 3, **characterized in that** the pressing body (4) is provided with a flat pressing surface (40).

5. Apparatus according to any one of claims 1 to 4, **characterized in that** the supporting component (3) and the pressing body (4) have flat surfaces (30; 40), which are arranged at least approximately at right angles to each other.

6. Apparatus according to any one of claims 1 to 5, **characterized in that** the pressing body (4) lies against the apex (51) of the working roller (5), which is determined by the distance A = d + D/2 from the axle (60) of the mating roller (6), wherein d is the diameter of the working roller (5) and D the diameter of the mating roller (6).

7. Apparatus according to one of claims 1 to 5, **characterized in that** the pressing surface (40) of the pressing body (4) is arranged and aligned in such a way that it lies against the working roller (5), viewed in the direction of rotation (r) of the same, in front of the working roller apex (51), which is determined by the distance A = d + D/2, with d = the working roller diameter and D = the mating roller diameter, from the axle (60) of the mating roller (6), wherein the pressing body surface (40) lies against the working roller (5) in proximity to the said apex (51).

8. Apparatus according to any one of claims 1 to 7, **characterized in that** the support body surface (30) of the supporting component (3) and the imaginary tangential face (71), which is determined by the tangent of contact shared by the two rollers (5, 6) when in pressing contact, are aligned at an angle α ≤ 90°, wherein the distance, measured in a straight line, between the contact point of the pressing body (4), on the one hand, and the contact point of the mating roller (6), on the other, at least approximately corresponds to the diameter (d) of the working roller (5).

9. Apparatus according to any one of claims 1 to 8, **characterized in that** the mating roller (6), the pressing body (4) and the supporting component (3) are arranged in such a way that the working roller (5) comes to lie with at least the greatest part of its own weight on the support body surface (30).

10. Apparatus according to any one of claims 1 to 9, **characterized in that** the axles (50, 60) of the working roller (5) and the mating roller (6) lie in a common, at least approximately horizontal plane (10), wherein the web runs in a direction (B) from bottom to top and in the operating condition the working roller (5) rests on the support body surface (30) located below it.

11. Apparatus according to any one of claims 1 to 10, **characterized in that** it comprises a compensator roller control system (80) which acts upon the web (8) running off the mating roller (6), and is adapted to move the web (8) through the contact zone (7) and subsequently along the stretch of web lying against the mating roller (6) without causing tensile stress in the web (8) in the case of the peripheral drive of the mating roller (6) being effected by the driving working roll (5).

12. Apparatus according to any one of claims 1 to 11, **characterized in that** the pressing body (4) for exerting pressure is arranged to be movable with at least two degrees of freedom between a pressure generating device (20) and the working roller (5).

13. Apparatus according to any one of claims 1 to 12, **characterized in that** a pressure generating device (20) of the pressing device (2) has at least one pressure tube element (21) operating against the pressing body (4) and extending lengthwise along the working width.

14. Apparatus according to any one of claims 1 to 13, **characterized** i n that the pressing body (4) of the pressing device (2) is constructed and arranged as a plate, which, viewed in relation to the working direction of rotation (r) in the area of the pressed-against plate, is adapted to be installed and removed through the empty space (120) both in front of the plate contact point (400) and above the working roller (5).
